# EUROPÄISCHE PATENTSCHRIFT

(11) **EP 0 554 502 B1**
(45) Veröffentlichungstag und Bekanntmachung des Hinweises auf die Patenterteilung: **11.03.1998**
(21) Anmeldenummer: 92110370.1
(22) Anmeldetag: 19.06.1992
(51) Int. Cl.: F21V 21/16, F21V 21/10, F21V 19/00

(54) **Lampenkappe für Hängeleuchten, insbesondere Zugleuchten**
Lamp bonnet for suspended lamps, particularly for lamps adjustable in height
Dôme de lampe pour lampes suspendues, notamment pour lampes réglables en hauteur

(30) Priorität: 04.02.1992 DE 4203063; 09.05.1992 DE 9206220 U
(43) Veröffentlichungstag der Anmeldung: 11.08.1993
(73) Patentinhaber: Belitz, Rainer, D-44627 Herne (DE)
(72) Erfinder: Belitz, Rainer, W-4690 Herne 1 (DE)
(74) Vertreter: Herrmann-Trentepohl, Werner, Dipl.-Ing.

(56) Entgegenhaltungen:
- EP-A- 0 279 033
- WO-A-88/08103

## Beschreibung

Die Erfindung betrifft eine Lampenkappe für Hängeleuchten, insbesondere Zugleuchten gemäß dem Oberbegriff des Anspruches 1.

Die mit den erfindungsgemäßen Lampenkappen versehenen Hängeleuchten werden in aller Regel als Deckenlampen vorgesehen. Bei Zugleuchten kann die Lampe auf verschiedene Höhen eingestellt werden. Diese Einstellung wird beispielsweise mit Hilfe eines Zugmittels in Form eines hochfesten Kunststoffadens bewirkt, welcher von einer im Deckenanschluß sitzenden Trommel abläuft, die in Richtung der Decke federbelastet ist. Die für verschiedene Höhen erforderlichen unterschiedlichen Längen des Zuleitungskabels zur Lampe gewährleistet eine Gang reserve, die aus einer spiralförmigen Wicklung des Zuleitungskabels um das Zugmittel besteht, so daß das Zugmittel von außen weitgehend unsichtbar bleibt und störungsfrei verkürzt oder verlängert werden kann, indem man die Lampe nach unten zieht oder nach oben schiebt.

Das Zuleitungskabel von Hängeleuchten darf allerdings aus Sicherheitsgründen nicht belastet werden Bei Zugleuchten gilt das auch, wenn die Höhe der Lampe verstellt wird. Zu diesem Zweck weist die erfindungsgemäße Lampenkappe einen Zugentlaster auf. Bei Zugleuchten sind getrennte Anschlüsse für das lampenseitige Ende des Zugmittels und das Zuleitungskabel vorgesehen; das eine rutschfeste Verbindung mit dem Zugentlaster eingeht. Hierdurch wird gewährleistet, daß die Verbindung des Lampenkabels mit der Lampenfassung zugfrei bleibt und so die Bildung von Lichtbogen in der Lampenfassung vermieden wird.

Die erfindungsgemäße Lampenkappe sieht außerdem eine Abdeckung der beschriebenen Verbindung des Zugentlasters mit dem Lampenkabel und bei Zuglampen auch des Anschlusses des Zugmittels vor. Dazu dient eine auf ein Außengewinde eines Nippels des Zugentlasters aufgeschraubte Hülse, welche die Kabeldurchführung des Zugentlasters und ein darin anschließendes Stück der spiralförmigen Kabelwicklung abdeckt. Dadurch wird die Sicherheit gegen die Berührung von stromführenden Teilen erhöht und außerdem ein ansprechendes Äußeres der Zuglampe im Bereich der Lampenfassung erzielt.

Die eigentliche Lampenfassung wird vorzugsweise nach oben abgedeckt. Dazu dient erfindungsgemäß eine Dachkappe, welche die Öffnung des in der Regel die Lampe umgebenden Lampenglases überdeckt. Dadurch wird der unmittelbare Lichtaustritt aus dem Lampenglas nach oben ausgeschlossen. Außerdem werden die nach unten vorstehenden Teile kaschiert, was ebenfalls als Berührungsschutz dient und das Äußere der Lampe verbessert. Nach unten steht hauptsächlich die Lampenfassung vor, die ein zusammengesetzter oder ein Formkörper sein kann. Dieser weist im Inneren die Lampenkontakte und das Gewinde für die Lampe auf. Ein solcher Körper muß fest mit den beschriebenen Teilen verbunden werden, um eine Lockerung der Anschlüsse des Zuleitungskabels in der Lampenfassung zu verhindern. Dazu dient erfindungsgemäß eine Rastkappe, welche bei der Montage der Lampenkappe mit einem Außengewinde der Lampenfassung formschlüssig wird. Den Formschluß führen Klauen herbei, welche als Teile der Rastkappe nach unten vorstehen und radial nachgiebig sind, so daß sie in radiale Rillen der Lampenfassung einrasten, sobald diese in die Lampenkappe eingeschoben wird.

Solche Lampenkappen sind grundsätzlich bekannt. Ihr Problem liegt hauptsächlich in der aufwendigen Montage und Fertigung. Um nämlich die beschriebenen Teile - Zugentlaster, Dachkappe und Rastkappe - zuverlässig miteinander zu verbinden, muß hierfür ein weiteres Bauteil vorgesehen werden. In der Regel handelt es sich dabei um ein Röhrchen, durch das das Lampenkabel vom Zugentlaster bis zu den Kontakten der Lampenfassung durchgeführt wird. Dieses Röhrchen ragt durch die beschriebenen Teile, mit denen es in der Regel verklebt und dadurch dauernd verbunden wird. Dazu müssen die Teile entsprechend angepaßt werden. Das Röhrchen benötigt fassungsseitig einen Flansch zur Abstützung des Bodens der Rastkappe, die ihrerseits einen kegelstumpfförmigen Boden aufweist, mit dem sie sich in der inneren Wölbung der Lampenkappe abstützt. Auf diese Weise kommt man außerdem zu einer Vielzahl von Teilen, die bei der Montage der Lampenkappe in der richtigen Reihenfolge zusammengesetzt werden müssen, bevor die Verklebung stattfinden kann.

Bei einer vorbekannten Lampenkappe dieser Art (EP-A 0 279 033) ist jedoch vorgesehen, das Röhrchen auf einen Nippel eines Fassungsinnenteils aufzuschrauben und auf einem an den Nippel anschließenden Konus abzustützen, welcher Aussparungen aufweist. Diese Aussparungen dienen als Verdrehsicherung für eine gesonderte Dachkappe. Die dadurch bedingte Mehrteiligkeit der vorbekannten Lampenkappe setzt ihrerseits bei der Montage die Zusammensetzung ihrer Teile in der richtigen Reihenfolge voraus. Der Zugentlaster benötigt außerdem einen Aufnahme- und Führungsabschnitt für das Lampenkabel, der als Halbrohr ausgeführt ist, welches in den Innenzylinder des Nippels mündet. Diese Kabeldurchführung bildet ein eigenes Bauelement und führt deshalb ihrerseits zu komplizierter Gesamtanordnung.

Die Erfindung geht demgegenüber von einer vorbekannten Lampenkappe aus, welche ihre Baugruppen in einer Baueinheit zusammenfaßt (WO-A-88/08103). Allerdings enthält die Baueinheit nur einen Zugentlaster für das Lampenkabel, welcher aus einer Schlitzhülse mit inneren Schneiden zum Formschluß mit dem Kabelmantel besteht und eine Außenhülse aufweist, welche mit der Schlitzhülse verrastet wird und diese für den Formschluß nach innen vorspannt. In der Baueinheit schließt sich an den Zugentlaster unmittelbar die Rastkappe an, welche die Lampenfassung trägt. Auf ihrem Umfang ist die Rastkappe mit einer Rille versehen, die als Verbindung mit einem Lampenhalter bzw. einer Tragplatte vorgesehen ist. Daraus ergibt sich insgesamt eine mehrteilige Anordnung, bei der keine Kaschierung durch eine Dachkappe vorgesehen ist.

Die Erfindung geht demgegenüber einen anderen Weg, dessen Grundgedanke im Anspruch 1 wiedergegeben ist. Weitere Merkmale der Erfindung sind Gegenstand der Unteransprüche.

Da man erfindungsgemäß den Zugentlaster und die Dachkappe zu einer Baueinheit verbindet, kann man hieraus einen Formkörper gestalten. Dadurch kann die Dachkappe überdurchgangslos am unteren Ende des spindelförmigen Zugentlasters ansetzen. Hierdurch wird erreicht, daß das bislang erforderliche Röhrchen entfällt und die Teile nicht mehr miteinander verklebt werden müssen. Der beschriebene Formkörper erlaubt es außerdem, aus der Dachkappe und der Rastkappe eine Baueinheit zu machen, wodurch die obere Wölbung der Dachkappe gleichzeitig den Boden der Rastkappe bildet. Die Klauen sind dann wie üblich angeformt und benutzen die Dachkappe als Anschluß an die Baueinheit. Durch den Wegfall des Röhrchens bedarf es keiner gesonderten, d.h. von einem Röhrchen gebildeten Kabeldurchführung mehr. Vielmehr dienen die Aussparungen der zu einer Baueinheit zusammengefaßten Teile gleichzeitig als Kabeldurchführung. Die Lampenfassung stützt sich unmittelbar auf der Innenseite der Dachkappe und nicht mehr auf den kegelstumpfförmigen Boden der Rastkappe ab.

Das Ergebnis der Erfindung ist eine wesentliche Vereinfachung der notwendigen Teile der Lampenkappe und der Wegfall komplizierter Montagearbeiten, weil die Einzelteile als Baueinheit vorliegen und daher nicht mehr gesondert montiert zu werden brauchen.

Außerdem sieht man erfindungsgemäß eine Versteifung im Bereich der Klauen vor. Der hierfür vorgesehene Hohlzylinder versteift den Anschluß der Klauen, so daß diese mit Sicherheit auch schwere Lampenfassungen halten können.

Da der Hohlzylinder als Anschluß einen inneren Ring benötigt, der in die Baueinheit integriert ist, wird der Ring in eine Form gebracht, welche einerseits die Abstützung des oberen Endes der Lampenfassung verbessert und andererseits einen günstigen Übergang in die Dachkappe gewährleistet.

Die Einzelheiten, weiteren Merkmale und andere Vorteile der Erfindung ergeben sich aus der nachfolgenden Beschreibung einer Ausführungsform anhand der Figuren in der Zeichnung; es zeigen
- Fig. 1: die erfindungsgemäße Lampenkappe im Längsschnitt,
- Fig. 2: in der Fig. 1 entsprechender Darstellung die Lampenkappe in einer gegenüber der Fig. 1 um 90° verdrehten Stellung,
- Fig. 3: eine Draufsicht auf den Gegenstand der Fig. 2, der in einer Ansicht von unten wiedergegeben ist,
- Fig. 4: eine Draufsicht auf den Gegenstand der Fig. 2, der die Lampenkappe von oben zeigt,
- Fig. 5: eine Einzelheit, die in Richtung des Pfeils V der Fig. 2 angegeben ist und
- Fig. 6: einen Horizontalschnitt durch den Anschluß für das Stromzuleitungskabel im Zugentlaster.

Die allgemein mit 1 bezeichnete Lampenkappe wird für Zugleuchten verwendet, deren Einzelheiten in der Zeichnung nicht wiedergegeben sind. Wird die Zugleuchte an einer Decke angebracht, so ist der obere Teil der Lampenkappe 1 als Zugentlaster 2 ausgebildet. Er trägt ein ösenförmiges Ende 3, das zum Anschluß des unteren Endes eines Zugmittels dient, an dem die Zugleuchte aufgehängt ist und mit dem sie in verschiedene Höhen gebracht werden kann. Entsprechend der Höhenverstellbarkeit benötigt das nicht dargestellte Zugleitungskabel zur Lampe eine Gangreserve, die ebenfalls nicht dargstellt ist, die es jedoch erforderlich macht, eine rutschfeste Verbindung des Zuleitungskabels mit der Lampenkappe 1 vorzusehen. Zu diesem Zweck weist der Zugentlaster 2 einen Hals 4 auf, welcher eine Kerbe 5 aufweist, die nach dem Außenradius des Kabels nach innen gekrümmt ist. Die Kerbe 5 geht aus einer Umführung 6 in eine axiale Einführung 7 über, die in einem Hohlzylinder 8 endet. Eine Klemmzunge 9 (Fig. 6) drückt das Kabel gegen die Kerbe. Insgesamt wird dadurch der Zugwiderstand so weit erhöht, daß das aus dem Zylinder 8 austretende Kabelende zugentlastet ist. Die Zunge 9 und die beschriebene Kerbe bilden mit dem Zugentlaster eine Baueinheit, d.h. sie sind mit diesem aus einem Stück geformt.

Nicht dargestellt ist eine weitere Möglichkeit, die darin besteht, daß der Hals (4) des Zugentlasters (2) im Anschluß an den Nippel (10) eine Halbschale bildet, die das Lampenkabel teilweise umfaßt, und daß das freie Ende der Halbschale eine Gabel trägt, durch deren Zinken das Lampenkabel nach außen mit anschließender teilweiser Umschlingung des Zugentlasters geführt ist. Hierbei empfiehlt sich, daß auf der Halbschale eine Lampenkabelstütze in diametraler Anordnung zu der Gabel angeordnet ist.

Den Hohlzylinder 8 bildet ein Nippel oder spindelförmiger Ansatz 10, der außen mit einem Außengewinde 11, 12 (Fig. 5) versehen ist. Auf das Gewinde läßt sich eine Hülse aufschrauben, welche nicht dargestellt ist, jedoch den Zugentlaster 2 und das untere Ende der Gangreserve des spiralförmig gewickelten Zuleitungskabels abdeckt. Dadurch liegen der Anschluß 3 des unteren Zugmittelendes und die beschriebene Verbindung 5, 6, 7 und 9 des Zuleitungskabels unterhalb der Hülse, sobald die Lampenkappe fertig montiert ist.

Der Nippel 10 des Zugentlasters 2 bildet eine Baueinheit mit einer Dachkappe 14. Diese bildet eine Kaschierung der darunterliegenden Teile und überdeckt gegebenenfalls die Öffnung eines Lampenglases, das ebenfalls nicht dargestellt ist. Im Inneren trägt die Dachkappe einen Hohlzylinder 15, über dessen unteren Rand 16 je eine Klaue 17, 18 vorsteht. Diese Klauen sind diametral auf dem Zylinder 15 mit diesem einteilig angeordnet. Sie können mit ihren inneren Vorsprüngen 19, 20 in die äußeren Rillen einer nicht dargestellten Lampenfassung einrasten, die sich mit ihrer Kabeleinführung auf dem inneren Rand 21 der Lampenkappe 1 abstützt. Der untere Rand (16) dient bei der fertig montierten Leuchte zur Abstützung des oberen Randes der Lampenfassung.

Der Zugentlaster 2 bildet mit der Dachkappe 14 eine Baueinheit, d.h. die Teile bestehen aus einem Stück, das seinerseits einen Formkörper bildet. Dieser Formkörper wird aus Kunststoff in einer Spritzgußform hergestellt. Fig. 4 zeigt die mögliche Formtrennung bei 22. Der Formkörper ist allgemein mit 23 bezeichnet (Fig. 4). In dem Formkörper setzt das untere Ende 24 des Nippels 10 des Zugentlasters 2 übergangslos an die Dachkappe 14 an. Die beschriebenen Klauen 17, 18 sind an der Unterseite der Dachkappe, nämlich an dem beschriebenen Zylinder 15 und an der Innenseite 25 der Dachkappe unmittelbar angeformt. Eine besondere, d.h. durch ein zusätzliches Bauteil geschaffene Kabeldurchführung entfällt. Vielmehr ist das Kabel durch seinen Formschluß in den Kerben 5, 6 und 7 ausreichend gesichert.

Der Klauenansatz besteht aus einem Ring 26, der im Bereich jedes Klauenschaftes verstärkt ist und zwischen den Verstärkungen, wie bei 29 und 30 in Fig. 2 dargestellt, schmaler ausgeführt ist. Innen, nämlich bei 31, hat der Ring eine innere Zylinderfläche 31. Diese fluchtet mit der Innenfläche des Hohlzylinders 15, die mit 32 bezeichnet ist. Sie endet an der Innenseite 33 der Dachkappe 14. Die Außenseite des Rings weist dagegen eine Übergangskrümmung 34 in die Dachkappe 14 auf, welche unterhalb des Endes der Innenfläche 32 an der Dachkappe 14 angeordnet ist.

Der Außenrand der Dachkappe 14 ist bei 34 verstärkt. Dadurch wird eine sichere Auflage auf dem Lampenglas gesichert.

## Patentansprüche

1. Lampenkappe (1) für Hängeleuchten, insbesondere Zugleuchten mit einem Zugentlaster (2), welcher zur Herstellung einer rutschfesten Verbindung (5-7) des Zuleitungskabels mit der Kappe (1) dient und außerdem vorzugsweise zur Befestigung einer Hülse eingerichtet ist, welche das kappenseitige Ende des spiralförmig gewickelten Zuleitungskabels sowie die rutschfeste Verbindung (5-7) abdeckt, mit einer Dachkappe, die mit dem Zugentlaster eine Baueinheit bildet, die mit einem Formkörper (23) verwirklicht ist, sowie mit einer Rastkappe, welche eine Lampenfassung mit mehreren Klauen (17, 18) hält, die an der Unterseite (25) der Dachkappe (14) unmittelbar angeformt sind, wobei auf eine gesonderte Kabeldurchführung verzichtet wird, dadurch gekennzeichnet, daß die Hülse auf ein Außengewinde (11, 12) eines Nippels (10) des Zugentlasters (2) aufschraubbar ist und der Nippel (10) mit seinem unteren Ende (14) an der Dachkappe (14) übergangslos ansetzt, wobei der Zugentlaster (2) eine rutschfeste Verbindung (9) für das untere Ende eines Zugmittels aufweist, die die Hülse abdeckt, wobei die rutschfeste Verbindung des Lampenkabels aus einem an eine Öse (3) ansetzenden Hals (4) und einer Kerbe (5) besteht, welche aus einer Umführung (6) mit einem gekrümmten Übergang (7) in einen Zylinder (8) übergeht, welcher den Nippel (10) durchsetzt und daß die Dachkappe eine Kaschierung bildet, wobei die Klauen (17, 18) an einem Ring ansetzen, der in einen Hohlzylinder (15) übergeht, den die Dachkappe in ihrem Inneren trägt und von dessen unterem Rand (17-20) eines Klauenpaares (17, 18) vorragt, dessen Klauen (19, 20) einander gegenüberstehen und wobei der Ring (26) eine innere Zylinderfläche (31) aufweist, welche mit der Innenfläche (35) des Hohlzylinders (15) fluchtet und an der inneren Krümmung (33) der Dachkappe endet, während die Außenseite des Ringes (26) eine Übergangskrümmung (34) in die Innenseite der Dachkappe (15) aufweist, welche unterhalb des Endes der Innenfläche (32) an der Dachkappe (14) angeordnet ist.

2. Lampenkappe nach Anspruch 1, dadurch gekennzeichnet, daß der Rand (34) der Dachkappe (14) verstärkt ist.

3. Lampenkappe nach einem der Ansprüche 1 bis 2, dadurch gekennzeichnet, daß ihre Baueinheit aus Spritzguß besteht und die Spritzgußform zweiteilig ausgebildet ist, wobei die Trennebene (22) eine Öse (3) in Längsrichtung durchsetzt, welche den Anschluß für das Zugmittel bildet.

4. Lampenkappe nach einem der Ansprüche 1 bis 3, dadurch gekennzeichnet, daß die rutschfeste Verbindung des Lampenkabels aus einem an die Öse (3) ansetzenden Hals (4) des Zugentlasters (2) und einer Kerbe (5) besteht, welche aus einer Umführung (6) mit einem gekrümmten Übergang (7) in einen Zylinder (8) übergeht, welcher den Nippel (10) des Zugentlasters (2) durchsetzt.

5. Lampenkappe nach einem der Ansprüche 1 bis 4, dadurch gekennzeichnet, daß der Hals (4) des Zugentlasters (2) im Anschluß an den Nippel (10) eine Halbschale bildet, die das Lampenkabel teilweise umfaßt, und daß das freie Ende der Halbschale eine Gabel trägt, durch deren Zinken das Lampenkabel nach außen mit anschließender teilweiser Umschlingung des Zugentlasters geführt ist.

6. Lampenkappe nach Anspruch 5, dadurch gekennzeichnet, daß auf der Halbschale eine Lampenkabelstütze in diametraler Anordnung zu der Gabel angeordnet ist.

7. Lampenkappe nach einem der Ansprüche 1 bis 6, dadurch gekennzeichnet, daß der untere Rand (16) des Hohlzylinders (15) zur Abstützung der Lampenfassung dient.

## Claims

1. Lamp top (1) for suspended lamps, particularly for counterweight pendants with a strain relief member (2) serving for producing a slip-proof connection (5-7) of the feed cable with the lamp top (1) and, moreover, preferably being designed for fixation of a sleeve covering the top-side end of the helically wound feed cable as well as the slip-proof connection (5-7), with a roof cap forming a structural unit with said strain relief member, said structural unit being realised in a shaped body (23), as well as with a lock-in cap holding a lamp socket using several claws (17, 18) directly formed to the bottom side (25) of said roof cap (14), wherein a separate cable passage is done without, characterised in that said sleeve is screwable onto the male thread (11, 12) of a fitting (10) of said strain relief member (2) and said fitting (10) with its lower end (14) without transition is joint to said roof cap (14), said strain relief member (2) having a slip-proof connection (9) covered by said sleeve, for the lower end of a pull member, wherein said slip-proof connection of said lamp cable consists of a neck (4) joint to an eye (3) and of an indentation (5) merging from a by-passing (6) having a bent transition (7) into a cylinder (6) passing through said fitting (10), and that said roof cap forms a lamination, wherein said claws (17, 18) are joint to a ring merging into a hollow cylinder (15) carried by the roof cap in its interior and from whose lower rim (17-20) protrudes a pair of claws (17, 18) whose claws (19, 20) are opposing one another and wherein said ring (26) comprises an inner cylinder surface (31) aligned with the inner surface (86) of said hollow cylinder (15) and ending on the inner curve (33) of said roof cap, while the external side of said ring (26) has a transitional curve (34) located in said roof cap (14) below the end of the inner surface (32), in the inside of said roof cap (14).

2. Lamp top as defined in claim 1, characterised in that said rim (34) of said roof cap (14) is reinforced.

3. Lamp top as defined in one of claims 1 to 2, characterised in that its structural unit is ejection moulded and said injection mould is a two-part one, wherein the plane of separation (22) passes an eye (3) forming the connection for the pull member, in longitudinal direction.

4. Lamp top as defined in one of claims 1 to 3, characterised in that said slip-proof connection of said lamp cable consists of a neck (4) joint to said eye (3), of said strain relief member (2) and of an indentation (5) merging from a by passing (6) having a bent transition (7) into a cylinder (6) passing through said fitting (10) of said strain relief member (2).

5. Lamp top as defined in one of claims 1 to 4, characterised in that said neck (4) of said strain relief member (2) subsequently to the fitting (10) forms a semicup partly enclosing said lamp cable, and that the free end of said semicup carries a fork through whose prongs the lamp cable is guided to the outside with subsequent partial winding around said strain relief member.

6. Lamp top as defined in claim 5, characterised in that on said semicup a lamp cable support is arranged in diametrical arrangement with respect to said fork.

7. Lamp top as defined in one of claims 1 to 6, characterised in that the lower rim (16) of said hollow cylinder (15) serves for supporting the lamp socket.

## Revendications

1. Dôme de lampe (1) pour lampes à suspension, notamment pour pendentifs à tirette avec une décharge de traction (2), servant pour créer une connexion antidérapante (5-7) du câble d'amenée avec le dôme de lampe (1) et en outre de préférence étant construite pour fixer une douille couvrant la fin du côté-dôme du câble d'amenée enroulé en hélicoïde et même la connexion antidérapante (5-7), aveo une calotte couverture formant une unité modulaire avec la décharge de traction, ladite une unité modulaire étant réalisée dans un corps modulaire (23), et même avec une calotte d'arrêt tenant une douille de lampe avec plusieurs griffes (17, 18) immédiatement à la face inférieure (25) de l'une calotte-couverture (14), d'un passe-câble séparé s'étant désisté, caractérisé en ce que la douille peut être vissée dans un filetage mâle (11, 12) d'un nipple (10) de la décharge de traction (2) et le nipple (10) avec sa fin inférieure (14) sans transition est raccordé à la calotte-couverture (14), la décharge de traction (2) comprenant une connexion antidérapante (9) couverte de la douille, pour la fin inférieure d'un moyen de traction, ladite connexion antidérapante du câble de lampe étant composée d'un col (4) raccordé à un oeil (3) et d'une entaille (5) se mêlant d'une bipasse (6) avec une transition courbée (7) dans un cylindre (6) passant à travers le nipple (10), et que la calotte-couverture forme une placage, lesdites griffes (17, 18) étant raccordées à un anneau se mêlant dans un cylindre creux (15) soutenant par la calotte-couverture dans l'intérieur et du bord inférieur de lequel (17-20) saillit un couple de griffes (17, 18), les griffes (19, 20) du couple étant opposées une à l'autre et l'anneau (26) comportant une face intérieure (31) du cylindre alignée avec la face intérieure (35) du cylindre creux (15) et terminant à la courbe intérieure (33) de ladite calotte-couverture, pendant que la face externe de ledit anneau (26) a une courbe transitionnelle (34) placée dans ladite calotte-couverture (14) au-dessous de la fin de la face intérieure (32), dans la face intérieure de ladite calotte-couverture (14).

2. Dôme de lampe selon la revendication 1, caractérisé en ce que le bord (34) de ladite calotte-couverture (14) est renforcé.

3. Dôme de lampe selon une des revendications 1 à 2, caractérisé en ce que sa unité modulaire est produite par injection et le moule pour injection est un moule à deux pièces, le plant de joint (22) passant un oeil (3) formant la connexion pour le moyen de traction, en longueur.

4. Dôme de lampe selon une des revendications 1 à 3, caractérisé en ce que ladite connexion antidérapante du câble de lampe est composée du col (4) raccordé à ledit oeil (3), de ladite décharge de traction (2) et d'une entaille (5) procédant d'un bipasse (6) ayant une transition courbée (7) dans un cylindre (6) passant à travers du nipple (10) de ladite décharge de traction (2).

5. Dôme de lampe selon une des revendications 1 à 4, caractérisé en ce que ledit col (4) de ladite décharge de traction (2) faisant suite au nipple (10) forme une démi-coupe partiellement entourant le câble de lampe, et en ce que la fin libre de ladite démi-coupe porte une fourche, au travers des poin tes de laquelle le câble de lampe est guidé à l'extérieure avec enlacement partiel suivant, autour de la décharge de traction.

6. Dôme de lampe selon la revendication 5, caractérisé en ce que sur la démi-coupe un appui pour le câble de lampe est situé en arrangement diamétralement opposé à la fourche.

7. Dôme de lampe selon une des revendications 1 à 6, caractérisé en ce que le bord inférieur (16) du cylindre creux (15) sert pour supporter la douille de lampe.
